# EUROPÄISCHE PATENTSCHRIFT

(11) **EP 3 002 400 B1**
(45) Veröffentlichungstag und Bekanntmachung des Hinweises auf die Patenterteilung: **12.08.2020**
(21) Anmeldenummer: 14187382.8
(22) Anmeldetag: 01.10.2014
(51) Int. Cl.: E05D 3/18, E05D 7/04

(54) **Verdeckttürband**
Concealed door hinge
Penture de porte recouverte

(43) Veröffentlichungstag der Anmeldung: 06.04.2016
(73) Patentinhaber: Bartels Systembeschläge GmbH, 32689 Kalletal (DE)
(72) Erfinder: Bartels, Albert, 32657 Lemgo (DE)
(74) Vertreter: Dantz, Jan Henning

(56) Entgegenhaltungen:
- EP-A1- 2 390 446
- EP-A2- 2 110 502
- EP-B1- 2 476 833
- US-A1- 2002 023 314

## Beschreibung

Die vorliegende Erfindung betrifft ein Verdeckttürband zur schwenkbaren Halterung eines Türblattes an einer Türzarge gemäß dem Oberbegriff des Anspruchs 1.

Ein gattungsgemäßes Verdeckttürband zum verdeckten Einbau ist beispielsweise aus der EP 2 476 833 B1, der EP 2 390 446 A1 oder der EP 2 110 502 A2 bekannt. Das aus diesen Schriften bekannte Verdeckttürband besteht dabei im Wesentlichen aus einem ersten an einer Türzarge montierbaren Bandteil und einem zweiten an einem Türblatt montierbaren Bandteil.

Die beiden Bandteile sind dabei über ein mehrachsiges Gelenk miteinander verbunden. Jedes dieser Bandteile weist ein zweiteiliges Gehäuse auf, das in jeweilige Ausnehmungen in der Türzarge beziehungsweise in der schmalen Seite des Türblatts einsetzbar. Die jeweiligen Gehäuseteile der Gehäuse sind dabei ineinander gesteckt.

Das mehrachsige Gelenk weist dabei einen massiven Gelenkkörper auf und eignet sich insbesondere als Türband für schwere Türblätter.

Von den Gehäusen der Bandteile der EP 2 476 833 B1 und der EP 2 390 446 A1 erstrecken sich jeweilige Laschen, über die die Bandteile unter Zuhilfenahme von an den Laschen angeordneten Befestigungsplatten, Klemmplatten und Verstellspindeln dreidimensional gegenüber dem Türblatt beziehungsweise der Türzarge verstellbar sind.

Bei den aus der EP 2 390 446 A1 oder der EP 2 110 502 A2 bekannten Verdeckttürbändern sind die Gehäusekörper der Gehäuse der Bandteile im eingebauten Zustand des jeweiligen Verdeckttürbandes relativ zueinander verstellbar eingebaut. Dazu sind oberhalb und unterhalb des mehrachsigen Gelenks in den Gehäusekörpern Verstellschrauben vorgesehen.

Ein solches Verdeckttürband hat sich in der Praxis durchaus bewährt. Allerdings ist die hier genutzte Verstelleinrichtung zur dreidimensionalen Verstellung der jeweiligen Bandteile relativ aufwändig und weist aufgrund dieser Verstellmöglichkeiten eine relativ große Längserstreckung auf. Auch der Gelenkkörper ist relativ aufwändig in seiner Herstellung.

Aufgabe der vorliegenden Erfindung ist es, ein einfacher herstellbares Verdeckttürband zur schwenkbaren Halterung eines Türblatts an einer Türzarge mit reduzierter Längserstreckung bereitzustellen.

Diese Aufgabe wird durch ein Verdeckttürband zur schwenkbaren Halterung eines Türblattes an einer Türzarge mit den Merkmalen des Anspruchs 1 gelöst.

Das erfindungsgemäße Verdeckttürband zeichnet sich dadurch aus, dass der innere Gehäusekörper durch Einstellschrauben lösbar am äußeren Gehäusekörper festgelegt ist, wobei zwischen einer hinteren Platte des äußeren Gehäusekörpers und einer hinteren Platte des inneren Gehäusekörpers wenigstens ein Distanzköper zur Verstellung des inneren Gehäusekörpers zum äußeren Gehäusekörper in Einbaurichtung des Gehäuses mithilfe der Einstellschrauben festlegbar ist, wobei der innere Gehäusekörper gegenüber dem äußeren Gehäusekörper im gelösten Zustand der Einstellschrauben senkrecht zu einer Drehachse des Gelenks und einer Einsatzrichtung der Gehäuse entlang von der Langlöchern in der Rückplatte des äußeren Gehäusekörpers des ersten Bandteils verschiebbar ist.

Durch die Verstellbarkeit der Gehäusekörper relativ zueinander ist es ermöglicht, eine Verstellung des Verdeckttürbandes in wenigstens eine Verstellrichtung in das Gehäuse zu verlegen und damit eine Reduzierung der Längserstreckung des Verdeckttürbandes zu ermöglichen.

Die Distanzkörper dienen einer Verstellung wenigstens eines der Bandteile des Verdeckttürbandes in Einsatzrichtung der Gehäuse, d.h. weiter in die Türzarge oder das Türblatt hinein oder aus diesem heraus.

Vorteilhafte Ausführungsvarianten sind Gegenstand der Unteransprüche.

Die lösbare Verlegung erfolgt dabei über eine Verschraubung mit Einstellschrauben, die nach dem Einsetzen des Gehäuses in eine Ausnehmung der Türzarge oder des Türblattes in einfacher Weise mit einem Schraubwerkzeug, wie einem Schraubendreher, zugänglich ist.

Um ein Verrutschen des Verdeckttürbandes bei relativ zueinander gelösten Gehäusekörpern zu verhindern, ist der innere Gehäusekörper von dem äußeren Gehäusekörper parallel zur Drehachse des Gelenks passgenau umschlossen, so dass eine Verschiebung des Verdeckttürbandes in Richtung der Drehachsen des Gelenks verhindert ist.

Ein solcher Distanzkörper ist beispielsweise als Blechstück oder Blechscheibe ausgebildet.

Gemäß einer weiteren vorteilhaften Ausführungsvariante der Erfindung weisen die inneren Gehäusekörper untere und obere Platten mit sich in Einbaurichtung der Gehäuse erstreckenden Führungsnuten auf, in denen jeweilige Gleitelemente einer jeweiligen Gelenkachse des Gelenkes aufgenommen sind.

Diese Gleitelemente sind dabei besonders bevorzugt polygonal, insbesondere rechteckig ausgebildet, wobei die Seitenkanten der Gleitelemente an den Innenkanten der Führungsnuten anliegen.

Eine solche Längsführung der Gelenkkörper mit solchen Gleitelementen gewährleistet eine hohe Lagerstabilität des Gelenks.

Gemäß einer besonders bevorzugten Ausführungsvariante liegen die jeweiligen Stirnseiten der Gleitelemente an einer unteren Platte beziehungsweise oberen Platte des äußeren Gehäusekörpers an, was die Lagerstabilität der Gelenkkörper und des Gelenkes insgesamt noch weitere erhöht.

Gemäß einer weiteren bevorzugten Ausführungsvariante der Erfindung sind die Gehäuse und die Gelenkkörper als Blechteile ausgebildet, was eine kostengünstige Herstellung des Verdeckttürbandes über eine spannlose Blechfertigung dieser Bauteile ermöglicht.

Nach einer weiteren vorteilhaften Ausführungsvariante der Erfindung weist das Gelenk mehrere übereinander angeordnete, als Blechteile ausgebildete Gelenkkörper auf, zwischen denen im Bereich jeweiliger Gelenkachsen Lagerelemente zur Abstützung der Gelenkkörper zueinander angeordnet sind.

Insbesondere durch die Verbindung dieser Gelenkkörper über die Gelenkachsen und die dazwischen gelagerten Lagerelemente ergibt sich ein einfach herzustellendes und stabiles Gelenk.

Nachfolgend werden Ausführungsvarianten der Erfindung anhand der beiliegenden Zeichnungen näher erläutert. Es zeigen:
- Figur 1: eine perspektivische Ansicht einer Ausführungsvariante eines erfindungsgemäßen Verdeckttürbandes in geöffneter Stellung,
- Figur 2: eine Ansicht von vorn auf das in Figur 1 gezeigte Verdeckttürband,
- Figur 3: eine weitere perspektivische Ansicht des in Figur 1 gezeigten Verdeckttürbandes zur Darstellung der Rückseite und
- Figur 4: eine weitere perspektivische Ansicht des in Figur 1 gezeigten Verdeckttürbandes aus einer nochmals alternativen seitlichen Perspektive.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Verdeckttürbandes, des Mehrachsgelenks, des Gehäuses, der Gehäusekörper, der Gelenkkörper und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In Figur 1 ist mit dem Bezugszeichen 1 insgesamt eine Ausführungsvariante eines erfindungsgemäßen Verdeckttürbandes bezeichnet.

Das Verdeckttürband 1 weist dabei ein an einer Türzarge montierbares erstes Bandteil 2 sowie ein an einem Türblatt montierbares zweites Bandteil 3 auf.

Das erste Bandteil 2 und das zweite Bandteil 3 sind dabei über ein mehrachsiges Gelenk 4 miteinander verbunden.

Das erste Bandteil 2 weist ein in die Türzarge 1 einsetzbares erstes Gehäuse 5 auf. Das zweite Bandteil 3 weist ein in die Schmalseite des Türblattes einsetzbares zweites Gehäuse 6 auf.

Von den Gehäusen 5, 6 erstrecken sich in einer Längsrichtung y jeweilige Laschen 21, 31. Diese Laschen 21, 31 weisen dabei jeweilige Bohrungen 22, 32 auf, zur Aufnahme von Schrauben, mit denen die Laschen an der Türzarge beziehungsweise dem Türblatt verschraubbar sind.

Wie auch in den weiteren Figuren 2, 3 und 4 gezeigt ist, weist jedes der Gehäuse 5, 6 der Bandteile 2, 3 zwei ineinander geordnete Gehäusekörper 51, 52, 61, 62 auf.

Sowohl die äußeren Gehäusekörper 51, 61 als auch die inneren Gehäusekörper 52, 62 sind bevorzugt als Blechteile ausgebildet.

Die äußeren Gehäusekörper 51, 61 bestehen im Wesentlichen aus einer unteren Platte 511, 611, einer hinteren Platte 512, 612 und einer oberen Platte 513, 613, die relativ zueinander zu einer U-Form gebogen sind.

Die inneren Gehäusekörper 52, 62 bestehen im Wesentlichen aus einer seitlichen Platte 521, 621, einer hinteren Platte 522, 622, einer unteren Platte 523, 623 sowie einer oberen Platte 524, 624.

Die hintere Platte 522, 622, die untere Platte 523, 623 sowie die obere Platte 524, 624 sind dabei ebenfalls relativ zueinander zu einer U-Form gebogen. Die seitlichen Platten 521, 621 stabilisieren die inneren Gehäusekörper 52, 62 zusätzlich in Richtung der Drehachsen des Gelenks 4 und schirmen das Gelenk 4 außerdem seitlich ab.

Von den freien Enden der unteren Platte 611 und der oberen Platte 613 des zweiten Gehäuses 6 erstrecken sich senkrecht zur unteren Platte 611 beziehungsweise zur oberen Platte 613 die Laschen 31 des zweiten Bandteils 3.

So sind bei dem zweiten Bandteil 3 die Laschen 31, und das äußere Gehäuse 61 aus einem einzigen Blechstück gefertigt.

Bei dem ersten Bandteil 2 sind die Laschen 21 als separate Blechstücke ausgebildet, die über Einstellschrauben 9 mit parallel zur Rückwand 512 des äußeren Gehäusekörpers 51 umgebogenen Zungen 514 und hinter diesen angeordneten Rückplatten 23 verbunden ist, wobei jede der Zungen 514 zwischen einer Lasche 21 und einer Rückplatte 23 eingeklemmt ist. In den Zungen 514 sind dabei Langlöcher (nicht gezeigt) eingebracht, die sich in Längsrichtung y des ersten Bandteils 2 erstrecken. Damit ermöglichen diese eine Verstellung des ersten Gehäuses 5 gegenüber der Türzarge in Längsrichtung y des ersten Bandteils 2.

Denkbar ist auch, die Laschen 31 des zweiten Bandteils 3 entsprechend denen des ersten Bandteils 2 auszubilden.

Wie in den Figuren 2 und 3 gezeigt ist, sind die Gehäusekörper 51, 52, 61, 62 wenigstens eines der Gehäuse 5, 6 im eingebauten Zustand des Verdeckttürbandes 1 relativ zueinander verstellbar.

Dazu sind Einstellschrauben 8 vorgesehen, mit denen die inneren Gehäusekörper 52, 62 lösbar am äußeren Gehäusekörper 51, 61 festgelegt sind.

In der hinteren Platte 512 des äußeren Gehäusekörpers 51 des ersten Bandteils 2 sind dabei, wie in Figur 3 zu erkennen ist, zwei Langlöcher vorgesehen, aus denen die Gewindeenden der Einstellschrauben 8 hervorstehen. Die Langlöcher erstrecken sich dabei senkrecht zur Längsrichtung y in einer Richtung x. Die mit einem Gewinde versehenen Enden der Einstellschrauben 8 werden zum Festziehen in eine auf der Rückseite der hinteren Platte 512 angeordneten Rückplatte 53 mit einsprechenden Gewindebohrungen 531 eingeschraubt und ermöglichen so eine horizontale Seitenverstellung in einer Richtung x des inneren Gehäusekörpers 52 relativ zum äußeren Gehäusekörper 51.

Die inneren Gehäusekörper 52, 62 dienen außerdem der Lagerung des Gelenks 4.

Das Gelenk 4 besteht dabei, wie beispielsweise in Figur 1 gut zu erkennen ist, aus mehreren übereinander angeordneten, bevorzugt als Blechteile ausgebildeten Gelenkkörpern 41.

Das Gelenk 4 ist dabei in der hier gezeigten Ausführungsvariante als Fünfachsgelenk ausgebildet.

Die Gelenkkörper 41 sind derart angeordnet, dass sie abwechselnd an einer am ersten Gehäuse 5 bzw. am zweiten Gehäuse 6 angeordneten äußeren Gelenkachse gelagert sind.

Die äußeren Gelenkachsen sind drehbar an jeweiligen Gleitelementen 42, 46 translatorisch in einer Einsetzrichtung z verschiebbar.

Als Einsetzrichtung z wird dabei die Richtung bezeichnet, in der die Gehäuse 5, 6 in jeweilige Ausnehmungen in der Türzarge beziehungsweise des Türblatts bei der Montage eingeschoben werden.

Die zweiten Enden der Gelenkkörper 41 sind über Drehachsen 43, 45 drehbar an jeweiligen unteren Platten 523, 623 und oberen Platten 524 und 624 der inneren Gehäusekörper 52, 62 festgelegt.

Über eine weitere Drehachse 44 sind die Gelenkkörper 41 direkt miteinander drehbar verbunden.

Im Bereich der jeweiligen Gelenkachsen 43, 44, 45 und auch der Gelenkachsen, die translatorisch über die Gleitelemente 42, 46 gelagert sind, sind zwischen den Gelenkkörpern 41 beziehungsweise zwischen den Gelenkkörpern 41 und dem unteren Platten 523, 623 und oberen Platten 524, 624 bevorzugt Lagerelemente 47, 48, insbesondere als Lagerbuchsen ausgebildet, angeordnet, wobei diese Lagerelemente 47, 48 bevorzugt als wartungsfreie Gleitlager ausgebildet sind.

Wie in den Figuren 1, 2 und 4 zu erkennen ist, weisen die inneren Gehäusekörper 52, 62 an den unteren Platten 523, 623 und den oberen Platten 524, 624 mit sich in Einbaurichtung z der Gehäuse 5, 6 erstreckende Führungsnuten 525, 625 auf, in denen die Gleitelemente 42, 46 der äußeren Gelenkachsen des Gelenkes 4 aufgenommen sind.

Diese Gleitelemente 42, 46 sind dabei besonders bevorzugt polygonal, insbesondere rechteckig ausgebildet. Zentral in den Gleitelementen 42, 46 ist die jeweilige Drehachse aufgenommen. Die Seitenkanten der Gleitelemente 42, 46 liegen dabei in den innen Kanten der Füllungsnuten 525, 625 an.

Die inneren Gehäusekörper 51, 61 sind, wie in den Figuren 1, 2 und 4 gut zu erkennen ist, bevorzugt von den äußeren Gehäusekörpern 51, 61 parallel zu den Drehachsen 43, 44, 45 des Gelenks 4 passgenau umschlossen. Dadurch ist gewährleistet, dass beim Lösen der Einstellschrauben 8 eine Verschiebung der inneren Gehäusekörper 52, 62 zwischen den äußeren Gehäusekörpern 51, 61 nur in Richtung x erfolgen kann.

Ein weiterer Vorteil des passgenauen Umschließens der inneren Gehäusekörper 52, 62 durch die äußeren Gehäusekörper 51, 61 besteht darin, dass beim Anliegen der Stirnseiten der Gleitelemente 42, 46 an den unteren Platten 511, 611 beziehungsweise oberen Platten 513, 613 der äußeren Gehäusekörper 51, 61 das Gelenk 4 insgesamt deutlich stabilisiert wird.

Um auch eine Verstellmöglichkeit des Verdeckttürbandes 1 in Richtung der Einsetzrichtung z der Gehäuse 5 zu ermöglichen, ist, wie gut in den Figuren 1 und 4 zu erkennen ist, zwischen einer hinteren Platte 612 des äußeren Gehäusekörpers 61 und einer hinteren Platte 622 des inneren Gehäusekörpers 62 wenigstens ein Distanzkörper 7 zur Verstellung des inneren Gehäusekörpers 62 zum äußeren Gehäusekörper 61 in Einbaurichtung z des Gehäuses 6 festlegbar.

Der Distanzkörper 7 beziehungsweise die Distanzkörper 7 sind dabei bevorzugt als Blechstücke ausgebildet, die mit den Einstellschrauben 8, die die inneren Gehäusekörper 52, 62 mit den äußeren Gehäusekörpern 51, 61 lagefest fixieren, festgelegt werden.

Das oben beschriebene Verdeckttürband 1 ermöglicht so ebenfalls eine Verstellung in drei Dimensionen, wobei jede Verstellrichtung durch eine, wie oben beschriebene, eigene Verstelleinrichtung durchgeführt werden kann und so ein unbeabsichtigtes Verrutschen des Verdeckttürbandes in einer anderen Richtung als der gerade beabsichtigten wirksam verhindert.

Die Verstellung der Gehäusekörper 51, 52, 61, 62 zueinander ist auch bei eingebauten Gehäusen 5, 6 in der Türzarge beziehungsweise im Türblatt möglich, da bei geöffneter Bandstellung des Verdeckttürbandes 1 die Einstellschrauben 8 an den hinteren Platten 522, 622 der inneren Gehäusekörper 52, 62 gut erreichbar sind.

Die oben beschriebene Gestaltung der äußeren Gehäusekörper 51, 61 und inneren Gehäusekörper 52, 62 sind durch einfache Kantoperationen herstellbar.

### Bezugszeichenliste

- 1: Verdeckttürbarnd
- 2: erstes Bandteil
- 21: Lasche
- 22: Bohrung

- 3: zweites Bandteil
- 31: Lasche
- 32: Bohrung

- 4: mehrachsiges Gelenk
- 41: Gelenkkörper
- 42: Gleitelement
- 43: Drehachse
- 44: Drehachse
- 45: Drehachse
- 46: Gleitelement
- 47: Lagerelement
- 48: Lagerelement

- 5: erstes Gehäuse
- 51: äußerer Gehäusekörper
- 511: untere Platte
- 512: hintere Platte
- 513: obere Platte
- 52: innerer Gehäusekörper
- 521: seitliche Platte
- 522: hintere Platte
- 523: untere Platte
- 524: obere Platte
- 525: Füllungsnut
- 53: Rückplatte
- 531: Gewindebohrung

- 6: zweites Gehäuse
- 61: äußerer Gehäusekörper
- 611: untere Platte
- 612: hintere Platte
- 613: obere Platte
- 62: innerer Gehäusekörper
- 621: seitliche Platte
- 622: hintere Platte
- 623: untere Platte
- 624: obere Platte
- 625: Führungsnut

- 7: Distanzkörper
- 8: Einstellschrauben
- 9: Einstellschrauben

## Patentansprüche

1. Verdeckttürband (1) zur schwenkbaren Halterung eines Türblattes an einer Türzarge, aufweisend
- ein an der Türzarge montierbares erstes Bandteil (2),
- ein an dem Türblatt montierbares zweites Bandteil (3),
- ein das erste Bandteil (2) und das zweite Bandteil (3) miteinander verbindendes mehrachsiges Gelenk (4),
- wobei das erste Bandteil (2) ein in die Türzarge einsetzbares erstes Gehäuse (5) aufweist,
- wobei das zweite Bandteil (3) ein in die Schmalseite des Türblattes einsetzbares zweites Gehäuse (6) aufweist,
- wobei jedes der Gehäuse (5, 6) zwei ineinander angeordnete Gehäusekörper (51, 52, 61, 62) aufweist
- wobei die Gehäusekörper (51, 52, 61, 62) wenigstens eines der Gehäuse (5, 6) im eingebauten Zustand des Verdeckttürbandes (1) relativ zueinander verstellbar sind,
**dadurch gekennzeichnet, dass**
- der innere Gehäusekörper (52, 62) durch Einstellschrauben (8) lösbar am äußeren Gehäusekörper (51, 61) festgelegt ist,
- wobei zwischen einer hinteren Platte (512, 612) des äußeren Gehäusekörpers (51, 61) und einer hinteren Platte (522, 622) des inneren Gehäusekörpers (52, 62) wenigstens ein Distanzkörper (7) zur Verstellung des inneren Gehäusekörpers (52, 62) zum äußeren Gehäusekörper (51, 61) in Einbaurichtung (z) des Gehäuses (5, 6) mithilfe der Einstellschrauben (8) festlegbar ist,
- wobei der innere Gehäusekörper (52) des ersten Bandteils (2) gegenüber dem äußeren Gehäusekörper (51) im gelösten Zustand der Einstellschrauben (8) senkrecht zu einer Drehachse (44) des Gelenks (4) und der Einsetzrichtung (z) der Gehäuse (5) entlang von Langlöchern in der hinteren Platte (512) des äußeren Gehäusekörpers (51) des ersten Bandteils (2) verschiebbar ist.

2. Verdeckttürband (1) nach Anspruch 1, **dadurch gekennzeichnet, dass** der innere Gehäusekörper (52, 62) von dem äußeren Gehäusekörper (51, 61) parallel zur Drehachse (44) des Gelenks (4) passgenau umschlossen ist.

3. Verdeckttürband (1) nach einem der vorstehenden Ansprüche, **dadurch gekennzeichnet, dass** das Verdeckttürband (1) in drei Dimensionen verstellbar ausgebildet ist, wobei für jede Verstellrichtung (x, y, z) eine separate Verstelleinrichtung vorgesehen ist.

4. Verdeckttürband (1) nach einem der vorstehenden Ansprüche, **dadurch gekennzeichnet, dass** die inneren Gehäusekörper (52, 62) untere Platten (523, 623) und obere Platten (524, 624) mit sich in Einbaurichtung (z) der Gehäuse (5, 6) erstreckenden Führungsnuten (525, 625) aufweisen, in denen jeweilige Gleitelemente (42, 46) einer jeweiligen Gelenkachse des Gelenkes (4) aufgenommen sind.

5. Verdeckttürband (1) nach Anspruch 4, **dadurch gekennzeichnet, dass** die Gleitelemente (42, 46) polygonal, insbesondere rechteckig ausgebildet sind, wobei die Seitenkanten der Gleitelemente (42, 46) an den Innenkanten der Führungsnuten (525, 625) anliegen.

6. Verdeckttürband (1) nach Anspruch 4 oder 5, **dadurch gekennzeichnet, dass** die jeweilige Stirnseite der Gleitelemente (42, 46) an einer unteren Platte (511, 611) bzw. oberen Platten (513, 613) des äußeren Gehäusekörpers (51, 61) anliegen.

7. Verdeckttürband (1) nach einem der vorstehenden Ansprüche, **dadurch gekennzeichnet, dass** die Gehäusekörper (51, 61, 52, 62) und/oder die Gelenkkörper (41) als Blechteile ausgebildet sind.

8. Verdeckttürband (1) nach einem der vorstehenden Ansprüche, **dadurch gekennzeichnet, dass** das Gelenk (4) mehrere übereinander angeordnete, als Blechteile ausgebildete Gelenkkörper (41) aufweist, zwischen denen im Bereich jeweiliger Gelenkachsen (43, 44, 45) Lagerelemente (47, 48) zur Abstützung der Gelenkkörper (41) zueinander angeordnet sind.

9. Verdeckttürband (1) nach einem der vorstehenden Ansprüche, **dadurch gekennzeichnet, dass an** dem ersten oder zweiten Bandteil (2, 3) Laschen (21) als separate Blechstücke ausgebildet sind, die über Einstellschrauben (9) mit parallel zur hinteren Platte (512) des äußeren Gehäusekörpers (51) umgebogenen Zungen (514) mit sich in Längsrichtung (y) des Bandteils (2, 3) erstreckenden Langlöchern und hinter diesen angeordneten Rückplatten (23) verbunden sind, wobei jede der Zungen (514) des Gehäusekörpers (51) zwischen einer Lasche (21) und einer Rückplatte (23) eingeklemmt ist.

## Claims

1. Concealed door hinge (1) for pivotably mounting a door leaf on a door frame, comprising
- a first hinge part (2) which can be installed on the door frame,
- a second hinge part (3) which can be installed on the door leaf,
- a multi-axis joint (4) which connects the first hinge part (2) and the second hinge part (3) to each other,
- wherein the first hinge part (2) has a first housing (5) which can be inserted in the door frame,
- wherein the second hinge part (3) has a second housing (6) which can be inserted in the narrow side of the door leaf,
- wherein each of the housings (5, 6) has two housing bodies (51, 52, 61, 62) arranged one inside the other,
- wherein the housing bodies (51, 52, 61, 62) of at least one of the housings (5, 6) are adjustable relative to each other in the installed state of the concealed door hinge (1),
**characterized in that**
- the inner housing body (52, 62) is fastened to the outer housing body (51, 61) in a loosenable manner by adjusting screws (8),
- wherein at least one spacer (7) can be fastened between a rear plate (512, 612) of the outer housing body (51, 61) and a rear plate (522, 622) of the inner housing body (52, 62), by means of the adjusting screws (8), in order to adjust the inner housing body (52, 62) relative to the outer housing body (51, 61) in the direction of installation (z) of the housing (5, 6),
- wherein, in the loosened state of the adjusting screws (8), the inner housing body (52) of the first hinge part (2) is displaceable relative to the outer housing body (51), in a direction perpendicular to an axis of rotation (44) of the joint (4) and to the direction of insertion (z) of the housing (5), along elongate holes in the rear plate (512) of the outer housing body (51) of the first hinge part (2).

2. Concealed door hinge (1) according to claim 1, **characterized in that** the inner housing body (52, 62) is precisely surrounded by the outer housing body (51, 61) parallel to the axis of rotation (44) of the joint (4).

3. Concealed door hinge (1) according to any one of the preceding claims, **characterized in that** the concealed door hinge (1) is designed to be adjustable in three dimensions, wherein a separate adjusting device is provided for each direction of adjustment (x, y, z).

4. Concealed door hinge (1) according to any one of the preceding claims, **characterized in that** the inner housing bodies (52, 62) have bottom plates (523, 623) and top plates (524, 624) with guide grooves (525, 625) which extend in the direction of installation (z) of the housing (5, 6) and in which respective sliding elements (42, 46) of a respective joint pin of the joint (4) are received.

5. Concealed door hinge (1) according to claim 4, **characterized in that** the sliding elements (42, 46) are polygonal, in particular rectangular, wherein the side edges of the sliding elements (42, 46) bear against the inner edges of the guide grooves (525, 625).

6. Concealed door hinge (1) according to claim 4 or 5, **characterized in that** the respective end faces of the sliding elements (42, 46) bear against a bottom plate (511, 611) and a top plate (513, 613) of the outer housing body (51, 61).

7. Concealed door hinge (1) according to any one of the preceding claims, **characterized in that** the housing bodies (51, 61, 52, 62) and/or the joint bodies (41) are designed as sheet-metal parts.

8. Concealed door hinge (1) according to any one of the preceding claims, **characterized in that** the joint (4) has a plurality of joint bodies (41) arranged one above the other and designed as sheet-metal parts, between which bearing elements (47, 48) are arranged in the region of respective joint pins (43, 44, 45) so as to support the joint bodies (41) with respect to one another.

9. Concealed door hinge (1) according to any one of the preceding claims, **characterized in that** tabs (21) are formed as separate sheet-metal pieces on the first or second hinge part (2, 3), which tabs are connected via adjusting screws (9) to tongues (514) that are bent over parallel to the rear plate (512) of the outer housing body (51), said tongues having elongate holes which extend in the longitudinal direction (y) of the hinge part (2, 3), and to backplates (23) arranged therebehind, wherein each of the tongues (514) of the housing body (51) is clamped between a tab (21) and a backplate (23).

## Revendications

1. Paumelle cachée (1) pour la fixation pivotante d'un vantail de porte sur un châssis de porte, présentant
- une première partie de paumelle (2) qui peut être montée sur le châssis de porte,
- une deuxième partie de paumelle (3) qui peut être montée sur le vantail de porte,
- une articulation polyaxiale (4) reliant la première partie de paumelle (2) et la deuxième partie de paumelle (3) l'une à l'autre,
- la première partie de paumelle (2) présentant un premier boîtier (5) qui peut être inséré dans le châssis de porte,
- la deuxième partie de paumelle (3) présentant un deuxième boîtier (6) qui peut être inséré dans le côté étroit du vantail de porte,
- chacun des boîtiers (5, 6) présentant deux corps de boîtier (51, 52, 61, 62) disposés l'un dans l'autre,
- les corps de boîtier (51, 52, 61, 62) d'au moins un des boîtiers (5, 6) étant mobiles l'un par rapport à l'autre dans l'état monté de la paumelle cachée (1)
**caractérisée en ce que**
- le corps de boîtier intérieur (52, 62) est fixé de façon amovible par des vis de réglage (8) au corps de boîtier extérieur (51, 61),
- au moins un élément d'écartement (7) pouvant être fixé entre une plaque postérieure (512, 612) du corps de boîtier extérieur (51, 61) et une plaque postérieure (522, 622) du corps de boîtier intérieur (52, 62) pour déplacer le corps de boîtier intérieur (52, 62) vers le corps de boîtier extérieur (51, 61) dans le sens de montage (z) du boîtier (5, 6) à l'aide des vis de réglage (8),
- le corps de boîtier intérieur (52) de la première partie de paumelle (2) étant capable de translation par rapport au corps de boîtier extérieur (51) perpendiculairement à un axe de rotation (44) de l'articulation (4) et au sens d'insertion (z) du boîtier (5) le long de trous oblongs dans la plaque postérieure (512) du corps de boîtier extérieur (51) de la première partie de paumelle (2) quand la vis de réglage (8) est desserrée.

2. Paumelle cachée (1) selon la revendication 1, **caractérisée en ce que** le corps de boîtier intérieur (52, 62) est entouré d'une façon précisément ajustée par le corps de boîtier extérieur (51, 61) parallèlement à l'axe de rotation (44) de l'articulation (4).

3. Paumelle cachée (1) selon l'une des revendications précédentes, **caractérisée en ce que** la paumelle cachée (1) est réalisée de façon mobile dans trois dimensions, un dispositif de déplacement séparé étant prévu pour chaque sens de déplacement (x, y, z).

4. Paumelle cachée (1) selon l'une des revendications précédentes, **caractérisée en ce que** les corps de boîtier intérieurs (52, 62) présentent des plaques inférieures (523, 623) et des plaques supérieures (524, 624) avec des rainures de guidage (525, 625) qui s'étendent dans le sens de montage (z) des boîtiers (5, 6), dans lesquelles sont reçus des éléments coulissants (42, 46) de chaque axe d'articulation de l'articulation (4).

5. Paumelle cachée (1) selon la revendication 4, **caractérisée en ce que** les éléments coulissants (42, 46) ont une forme polygonale, en particulier rectangulaire, les bords latéraux des éléments coulissants (42, 46) reposant sur les arêtes intérieures des rainures de guidage (525, 625).

6. Paumelle cachée (1) selon la revendication 4 ou 5, **caractérisée en ce que** la face d'extrémité de chacun des éléments coulissants (42, 46) repose sur une plaque inférieure (511, 611) ou des plaques supérieures (513, 613) du corps de boîtier extérieur (51, 61).

7. Paumelle cachée (1) selon l'une des revendications précédentes, **caractérisée en ce que** les corps de boîtier (51, 61, 52, 62) et/ou les corps d'articulation (41) sont conformés comme des pièces en tôle.

8. Paumelle cachée (1) selon l'une des revendications précédentes, **caractérisée en ce que** l'articulation (4) présente plusieurs corps d'articulation (41) disposés les uns au-dessus des autres et conformés comme des pièces en tôle, entre lesquels des éléments d'appui (47, 48) sont disposés au niveau des axes d'articulation (43, 44, 45) pour soutenir les corps d'articulation (41) les uns par rapport aux autres.

9. Paumelle cachée (1) selon l'une des revendications précédentes, **caractérisée en ce que** des pattes (21) sont formées sur la première ou la deuxième partie de paumelle (2, 3) sous la forme de pièces de tôle séparées qui sont reliées par des vis de réglage (9) à des languettes (514) pliées parallèlement à la plaque postérieure (512) du corps de boîtier extérieur (51) avec des trous oblongs qui s'étendent dans le sens de la longueur (y) de la partie de paumelle (2, 3) et des plaques arrière (23) disposées derrière ceux-ci, chacune des languettes (514) du corps de boîtier (51) étant serrée entre une patte (21) et une plaque arrière (23).
